# EUROPÄISCHE PATENTSCHRIFT

(11) **EP 1 332 348 B1**
(45) Veröffentlichungstag und Bekanntmachung des Hinweises auf die Patenterteilung: **03.01.2007**
(21) Anmeldenummer: 01982477.0
(22) Anmeldetag: 10.11.2001
(51) Int. Cl.: G01K 3/14

(54) **VERFAHREN ZUR ÜBERWACHUNG VON STRAHLMITTEL EMITTIERENDEN OBERFLÄCHENBEHANDLUNGSEINRICHTUNGEN UND STRAHLBILDKONTROLLVORRICHTUNG**
METHOD FOR MONITORING SURFACE TREATMENT DEVICES THAT DISCHARGE SHOT BLASTING ABRASIVES, AND A SHOT BLASTING PATTERN VERIFICATION DEVICE
PROCEDE POUR CONTROLER DES DISPOSITIFS DE TRAITEMENT DE SURFACE EMETTANT DES AGENTS DE SABLAGE ET DISPOSITIF DE CONTROLE VISUEL DE L'EMISSION DESDITS AGENTS DE SABLAGE

(30) Priorität: 11.11.2000 DE 10055974
(43) Veröffentlichungstag der Anmeldung: 06.08.2003
(73) Patentinhaber: Schlick, Jennifer, 48629 Metelen (DE)
(72) Erfinder: Schlick, Jennifer, 48629 Metelen (DE)
(74) Vertreter: Schulze Horn, Kathrin
(86) Internationale Anmeldenummer: PCT/EP2001/013017
(87) Internationale Veröffentlichungsnummer: WO 2002/039078

(56) Entgegenhaltungen:
- US-A- 3 950 642
- US-A- 4 470 292
- US-A- 5 731 509
- US-A- 5 902 044

## Beschreibung

Die Erfindung betrifft ein Verfahren zur Überwachung von Strahlmittel emittierenden Oberflächenbehandlungseinrichtungen und eine Strahlbildkontrollvorrichtung zu dessen Durchführung.

Bei Strahlmittel emittierenden Oberflächenbehandlungseinrichtungen wird, beispielsweise mittels Schleuderrädern, ein Strahlmittel auf eine Werkstückoberfläche gelenkt. Da durch die Verwirbelungen der Strahlmittel im Bereich der Werkstückoberfläche eine visuelle Kontrolle im laufenden Betrieb nicht möglich ist, wird die Lage des Aufprallbereichs des Strahlmittels auf der Werkstückoberfläche, dem sogenannten Hot-Spot, vor Aufnahme der Werkstückbehandlung mit Hilfe von in den Strahlbereich gelegten Probe-Blechabschnitten kontrolliert oder mit einem Farbauftrag, der dann im Bereich des Strahls abgetragen wird. Diese Verfahren zur Strahlbildkontrolle sind jedoch ungenau und verzögern die Arbeitszyklen der Oberflächenbehandlungseinrichtungen, da die Hilfsmittel manuell in den Strahlbereich gebracht und aus diesem wieder entfernt werden müssen.

Weiterhin ist es bekannt, nach ihrem Erfinder benannte Almen-Messstreifen, wie sie auch die US 5 731 509-A beschreibt, für die Strahlbildkontrolle einzusetzen. Diese länglichen Messstreifen bestehen aus Lagen von Federstahl in verschiedenen Dicken und werden an einem Werkstück oder einer Referenzplatte befestigt, beispielsweise durch Kleben, und dann mit dem Strahlmittel beaufschlagt. Hierdurch treten Durchbiegungen auf, die nach dem Strahlen gemessen werden. Die Durchbiegung erlaubt einen Rückschluss auf die Strahl-Intensität und damit eine genauere Bestimmung des Hot-Spots, allerdings ist auch hier keine kontinuierliche Überwachung des Strahlbildes möglich. Ein auswandernder Strahl während des laufenden Betriebs der Oberflächenbehandlungseinrichtung wird nicht erfasst, so dass es nur unter sehr großem Aufwand möglich ist, für jedes einzelne Werkstück eine Strahlbildkontrolle vorzunehmen. Ohne eine Einzelstückkontrolle kann die Qualität des Werkstücks nicht garantiert werden, und Zertifizierungsanforderungen, z. B. nach DIN ISO 9001 ff., werden nicht erfüllt.

Es stellt sich daher die Aufgabe, ein Verfahren anzugeben, mit dem eine kontinuierliche Kontrolle von Strahlmittel emittierenden Oberflächenbehandlungseinrichtungen gewährleistet und eine Werkstück-Prüfungsrate von bis zu 100% erreichbar ist.

Diese Aufgabe wird erfindungsgemäß bei einem Verfahren der eingangs genannten Art gelöst, das wenigstens folgende Verfahrensschritte aufweist:
a) Positionierung einer Strahlbildkontrollvorrichtung mit einer Referenzplatte im Wirkungsbereich einer Strahlmittelschleudervorrichtung;
b) Strahlen in Richtung eines auf der Vorderseite der Referenzplatte definierten Referenzpunktes;
c) gleichzeitiges Messen der Temperatur der Referenzplatte an einer Vielzahl von in einem Messraster angeordneten Temperaturmessstellen T_{i,j};
d) Bestimmung wenigstens eines lokalen Temperaturmaximums M_{i,j} in der Menge der Temperaturmessstellen T_{i,j};
e) Bestimmung eines Strahlmittelwirkungszentrums als Ort des absoluten Temperaturmaximums in dem Messraster oder als Ort der geometrischen Mitte von wenigstens zwei lokalen Temperaturmaxima.

Unter Strahlmittel werden zum einen abrasiv wirkende Partikel verstanden, insbesondere Quarzsand oder Kohlendioxidpellets, die lose sitzende Oberflächenschichten wie Rost und Zunder lösen, und zum anderen Partikel, insbesondere Stahlkugeln, die durch ihre kinetische Energie eine Verdichtung von Werkstückoberflächen und damit eine Erhöhung der Oberflächenhärte, z. B. im sogenannten shot-peening Verfahren, bewirken.

Entgegen den bekannten Messmethoden zur Strahlbildkontrolle, die stets die unmittelbare Wirkung des Strahlmittels erfassen, wird bei dem erfindungsgemäßen Verfahren der Effekt in mittelbarer Weise ausgenutzt, dass gemäß dem Grundsatz der Energieerhaltung eine Umwandlung der kinetischen Energie der anprallenden Partikel des Strahlmediums in Wärmeenergie erfolgt und eine lokale Erwärmung der Werkstückoberfläche dort registrierbar ist, wo das Strahlmittel aufprallt.

Durch Messung der Temperatur an einer Vielzahl von über die Fläche verteilten Temperaturmesstellen kann mit einer Auswerteeinrichtung ein zweidimensionales Lagebild des Strahls erstellt werden, sei es in Form eines Datensatzes, der in einer Datenverarbeitungsanlage verarbeitbar ist, oder in Form einer Visualisierung, die für den Bediener der Oberflächenbehandlungseinrichtung die Lage des Hot-Spots graphisch darstellt. Möglich ist eine polychrome Visualisierung, bei der bestimmte Farbwerte bestimmten Strahlintensitäten zugeordnet sind.

Durch die Berechnung der lokalen Temperaturmaxima wird die Lage des Zentrum des Hot-Spots auf der Referenzplatte ermittelt. Bei einem auf der Referenzplatte abgelegten Werkstück bildet sich unter diesem ein Strahlmittelschatten auf der Referenzplatte aus, wohingegen dann um das Werkstück herum eine Kette lokaler Temperaturmaxima zu registrieren ist. Der geometrische Mittelpunkt dieses Ringes lokaler Temperaturmaxima, der dem Strahlmittelwirkungszentrum entspricht, ist insbesondere durch bekannte iterative mathematische Verfahren mit der gewünschten Genauigkeit bestimmbar.

Mit dem Verfahren der Erfindung ist es demnach möglich, die Strahllage kontinuierlich und für jedes gestrahlte Werkstück einzeln zu überwachen, zu protokollieren und die Strahlmittelschleudervorrichtung so zu verfahren, dass ein anvisierter Referenzpunkt auf dem Werkstück oder der Referenzplatte und das verfahrensgemäß ermittelte Strahlmittelwirkungszentrum in Deckung zu bringen sind.

Weitere vorteilhafte Ausgestaltungen des erfindungsgemäßen Verfahrens ergeben sich aus den Merkmalen der Unteransprüche 2 bis 4.

Die Erfindung betrifft weiterhin eine Strahlbildkontrollvorrichtung zur Durchführung des Verfahrens, die wenigstens folgende Einzelteile aufweist:
- eine Referenzplatte mit einer mit Strahlmittel beaufschlagbaren Oberseite und einer Vielzahl von in einem Raster angeordneten Temperatursensoren, die an der von der Strahlmittelschleudervorrichtung abgewandten Rückseite angeordnet sind und/oder die in die Referenzplatte integriert sind, und
- eine Auswertungseinrichtung.

Die Strahlbildkontrollvorrichtung der Erfindung zeichnet sich durch einen einfachen Aufbau auf. Es werden Standardkomponenten der Messtechnik miteinander kombiniert. Die Messung der Temperatur an einer Messstelle kann mit den bekannten Techniken erfolgen; hier sind kostengünstige und genaue Temperaturmessgeräte am Markt bereits in großer Anzahl verfügbar.

Die Übernahme der Messwerte aller Temperatursensoren in die Auswertungseinheit kann gleichzeitig oder sequentiell mit so kurzen Taktzeiten zwischen den Abfragen der einzelnen Temperaturmessstellen erfolgen, dass sich insgesamt für den Betrachter eine Momentaufnahme der Strahllage in Echtzeit ergibt.

In einer vorteilhaften Ausführungsform einer Strahlbildkontrollvorrichtung sind wenigstens ein Teil der Temperatursensoren Infrarotstrahlungsempfänger, welche beabstandet von der Referenzplatte angeordnet sind und die jeweils auf eine der Temperaturmessstellen T_{1,1} ... T_{m,n} fokussierbar sind.

Somit kann ein Bild der Infrarotstrahlung der Rückseite der Referenzplatte aufgezeichnet werden. Dieses Infrarotbild kann direkt graphisch dargestellt und mit Bildverarbeitungsalgorithmen ausgewertet werden. Ebenso können hieraus einzelne Temperaturmesswerte des Messrasters ermittelt werden.

Weitere Ausführungsformen der Strahlbildkontrollvorrichtung der Erfindung ergeben sich aus den weiteren Unteransprüchen und der nachfolgenden Beschreibung eines Ausführungsbeispiels.

Die Erfindung wird mit Bezug auf die Zeichnung näher erläutert. Die Figuren zeigen im Einzelnen:
- Fig. 1: eine schematische, perspektivische Ansicht einer Strahlmittel emittierenden Oberflächenbehandlungseinrichtung;
- Fig. 2: eine Referenzplatte mit einem Referenz-Strahllagebild in Draufsicht;
- Fig. 3: eine Referenzplatte mit einem unkorrigierten Strahllagebild in Draufsicht;
- Fig. 4: eine Referenzplatte mit einem korrigierten Strahllagebild in Draufsicht;
- Fig. 5: eine ersten Ausführungsform und
- Fig. 6: eine zweiten Ausführungsform einer erfindungsgemäß ausgebildeten Referenzplatte in Draufsicht.

Fig. 1 zeigt eine Oberflächenbehandlungseinrichtung 100, von der mittels eines Schleuderrads 110 ein Strahlmittel auf ein Werkstück geschleudert wird. Das Schleuderrad 110 ist mittels einer Strahlausrichtungseinrichtung 120 in wenigstens einer Dimension, vorzugsweise zweidimensional, verfahrbar.

Das Werkstück kann auf einer Vorderseite 12 einer Referenzplatte 10 positioniert werden. Der Hot-Spot 30, der Bereich der intensivsten Strahlmittelwirkung, ist durch die Ellipse auf der Oberfläche 12 der Referenzplatte 10 dargestellt.

An der Rückseite 14 der Referenzplatte 10 sind eine Vielzahl von Temperatursensoren 15 angeordnet, die in Sackbohrungen in der Referenzplatte 10 eingesetzt sind. Die Temperatursensoren 15 sind je nach Anzahl der Temperaturmessstellen direkt oder über eine Bündelungseinrichtung 130, beispielsweise einen Multiplexer oder ein Bus-System, an einen Eingang 141 einer Auswertungseinrichtung 140 angeschlossen. Von einem Ausgang 142 der Auswertungseinrichtung 140 kann eine Signalleitung mit der Strahlausrichtungseinrichtung 120 verbunden werden. Bevorzugt ist die Auswertungseinrichtung 140 mit einer Visualisierungseinrichtung 144 versehen, durch die eine direkte Darstellung und Kontrolle des Strahlbildes durch den Bediener möglich ist.

In Fig. 5 ist eine Ausführungsform einer Referenzplatte 10 dargestellt, bei der an deren Rückseite 14 angeordneten Temperatursensoren 15.1.1.... 15.x.y in einem zweidimensionalen kartesischen Koordinatensystem angeordnet sind. Durch das kartesische Messraster ergibt sich eine besonders einfach herzustellende Anordnung der Sensoren und der Vorteil einfacher mathematischer Berechnungsmethoden.

In Fig. 6 ist eine weitere Ausführungsform einer Referenzplatte 10' abgebildet, bei der die Temperatursensoren 15.0.0 ... 15.r.ϕ in Polarkoordinaten angeordnet sind. Diese Anordnungsweise ist vorteilhaft im Hinblick auf die meist kreisrunde oder ellipsoide Form des sich auf der Referenzplatte 10 abbildenden Hot-Spots 30.

In Hinsicht auf eine Ellipsenform des Hot-Spots 30 kann die Anordnung der Temperatursensoren 15.0.0 ... 15.r.ϕ noch weiter optimiert werden, wenn die Temperaturmessstellen in konzentrischen Ellipsen angeordnet sind und der Ort einer Temperaturmessstelle durch Koordinaten r(ϕ),ϕ definierbar ist, so dass die Temperatursensoren 15.0.0 ... 15.r.ϕ ebenfalls auf ellipsoiden Bahnen angeordnet sind.

Bei dem Verfahren der Erfindung wird eine Referenzplatte 10 im Wirkungsbereich einer Strahlmittelschleudervorrichtung 110 positioniert und in Richtung eines auf der Vorderseite 12 der Referenzplatte 10 definierten Referenzpunktes 37 (vgl. Fig. 2) gestrahlt.

Beim Anprall der Strahlmittelteilchen auf der Oberfläche des Werkstücks und/oder der Referenzplatte 10 wird die kinetische Energie in Wärmeenergie umgewandelt, wodurch eine lokale Temperaturerhöhung der Referenzplatte 10 je nach Intensität der Strahlmittelwirkung bewirkt wird.

An den in Figur 2 dargestellten Temperaturmessstellen T_{1,1} - T_{m,n} werden mittels der dort angeordneten Temperatursensoren 15.i.j die lokalen Temperaturen der Referenzplatte 10 gemessen und der Auswertungseinrichtung 140 zugeführt. Durch gleichzeitige Abfrage aller Temperaturmessstellen T_{1,1} ... T_{m,n} oder eine sukzessive Abfrage in kurzem zeitlichen Abstand kann die momentane Temperaturverteilung in der Referenzplatte 10 erfasst werden. Die Temperaturmesswerte können in einer Auswertungsmatrix mit einem Speicher abgelegt werden, wobei die Speicherplatzkoordinaten für einen Temperaturmesswert vorzugsweise den Koordinaten der entsprechenden Temperaturmessstelle in dem Messraster auf der Referenzplatte 10 entsprechen.

Die in der Auswertungsmatrix abgelegten Werte können auch mit an sich bekannten Methoden visualisiert werden, beispielsweise durch Abbildung unterschiedlicher Temperaturwerte als unterschiedlich gefärbte Bildpunkte in einem Farbbild.

Von allen in dem Messraster ermittelten Temperaturmesswerten wird wenigstens ein lokales Temperaturmaximums M_{i,j} bestimmt. Vorzugsweise wird als lokales Temperaturmaximum M_{i,j} ein Temperaturmesswert θ an einer Temperaturmessstelle T_{i,j} angesehen, der größer als ein Schwellwert ist, der sich wie nachfolgend erläutert errechnet: Aus den Temperaturmesswerten aller Temperaturmessstellen T_{1,1} ... T_{m,n} wird der arithmetische Temperaturmittelwert T_{M} und das absolute Temperaturmaximum Tₘₐₓ bestimmt. Als lokales Temperaturmaximum M_{i,j} wird dann der Temperaturmesswert θ einer Temperaturmessstelle T_{i,j} definiert, deren Temperatur $θ \left({T}_{i , j}\right) \geq {T}_{M} + \left({T}_{M}-{T}_{max}\right) * F$ ist, wobei vorzugsweise F = 0,5 bis 1 beträgt. Durch diese Gewichtung wird eine ausreichend deutliche Unterscheidung lokaler Temperaturmaxima von sonstigen Temperaturwerten in der Umgebung erreicht.

Figur 2 zeigt auch schematisch die so gemessene Temperaturverteilung auf der Oberfläche 12 der Referenzplatte 10. Im Bereich des Hot-Spots 30 ist die Temperatur am höchsten, wie durch die dichte Schraffur angedeutet. Die fünf in diesem Bereich liegenden Temperaturmesswerte der Temperatursensoren 15.i.j liegen über dem Schwellwert und sind lokale Temperaturmaxima M_{i,j}; sie sind in Fig. 2 durch dicke Linien gekennzeichnet.

Ausgehend vom Hot-Spot 30 nehmen die Temperaturen nach außen kontinuierlich ab. In weiter außen liegenden Temperaturzonen 32, 34 liegen die lokalen Temperaturen bereits unter dem Schwellwert und werden nicht mehr als lokale Temperaturmaxima M_{i,j} erfasst.

Innerhalb der Menge der lokalen Temperaturmaxima M_{i,j} wird der geometrische Mittelpunkt bestimmt. Dieser entspricht dann dem Strahlmittelwirkungszentrum 36. Bei nur einem lokalen Temperaturmaximum M_{i,j} fällt dessen Ort unmittelbar mit dem Ort des Strahlmittelwirkungszentrums 36 zusammen.

Idealerweise fällt das Strahlmittelwirkungszentrum 36 mit dem Referenzpunkt 37 zusammen, auf welchen der Strahl ursprünglich ausgerichtet worden war.

Bei den in der Praxis üblicherweise auftretenden Abweichungen der Strahllage liegen das Strahlmittelwirkungszentrum 36 und der Referenzpunkt 37 jedoch nicht deckungsgleich. Mit dem Verfahren der Erfindung ist es möglich, durch einen weiteren Schritt einen Korrekturvektor 38 (vgl. Fig. 3) zwischen dem Strahlmittelwirkungszentrum 36 und dem Referenzpunkt 37 zu berechnen. Das Schleuderrad 110 kann dann mit der wenigstens eindimensionalen Strahlausrichtungseinrichtung 120 entlang des Korrekturvektors 38 verschoben werden, wodurch sich auch die Lage des Strahlmittelwirkungszentrums 36 gegenüber dem Messraster der Referenzplatte 10 ändert. Der Referenzpunkt 37 und das Strahlmittelwirkungszentrum 36 können so in Deckung gebracht werden. Das Schleuderrad 110 ist damit exakt justiert. Die Nachführung entlang des Korrekturvektors 38 kann im laufenden Betrieb erfolgen. Der Korrekturvektor 38 kann jedoch auch zwischengespeichert werden und dann in einer Rüstzeit, beispielsweise während des Einlegens der Werkstücke in die Strahlkammer der Oberflächenbehandlungseinrichtung 100, abgerufen werden, um eine Nachführung des Schleuderrads 110 mit der Strahlausrichtungseinrichtung 120 durchzuführen.

Das erfindungsgemäße Verfahren wird nachfolgend noch einmal mit Blick auf die Figuren 3 und 4 erläutert.

Ein Werkstück 20 wird auf der Oberseite 12 einer Referenzplatte 10 positioniert. Der Strahl einer Strahlmittel emittierenden Oberflächenbehandlungseinrichtung 100 wird auf den Referenzpunkt 37 ausgerichtet. Die Temperaturen werden während des Strahlens an den Temperaturmessstellen T_{1,1}... T_{m,n} gemessen, wobei lokale Temperaturmaxima M_{i,j} ermittelt werden, die in Fig. 3 als Kreise mit dicker Linie gekennzeichnet sind. Die von den lokalen Temperaturmaxima M_{i,j} umfasste, hier schraffiert dargestellte Fläche gibt die Lage und Ausdehnung des Hot-Spots 30 an. Um den Hot-Spot 30 herum nimmt die Temperatur kontinuierlich ab, wie durch die Temperaturzonen 32 und 34 angedeutet.

Durch an sich bekannte iterative Verfahren können die Koordinaten eines gedachten geometrischen Strahlmittelwirkungszentrums 36 aus der Menge der lokalen Temperaturmaxima M_{i,j} mit hinreichender Genauigkeit bestimmt werden.

Der Hot-Spot 30 umschließt jedoch in der in Fig. 3 gewählten Darstellung das Werkstück 20 nicht, und das erfindungsgemäßen ermittelte Strahlmittelwirkungszentrum 36 liegt insgesamt zu weit rechts oberhalb des anvisierten Referenzpunktes 37.

Durch ein Verfahren des Schleuderrads 110 entlang des Korrekturvektors 38 werden das erfindungsgemäß ermittelte Strahlmittelwirkungszentrum 36 und der ursprünglich anvisierte Referenzpunkt 37 in Deckung gebracht. Bei einem weiteren Strahlbetrieb mit der so justierten Strahlvorrichtung ergibt sich die optimierte Lage von Hot-Spot 30 und Strählmittelwirkungszentrum 36, wie sie in Figur 4 dargestellt ist.

Ebenso kann mit dem Verfahren und der Vorrichtung der Erfindung die Ausdehnung des Hot-Spots 30 und - bei einem nicht rotationssymmetrischen Hot-Spot 30- die Ausrichtung seiner Längsachse gegenüber der Referenzplatte 10 ermittelt werden. Mit einem zusätzlichen rotatorischen Freiheitsgrad der Strahlausrichtungseinrichtung 120 kann das Schleuderrad 110 in der Ebene der Referenzplatte 12 und des Werkstücks 20 gedreht werden, so dass die Winkellage des Hot-Spots 30 optimiert und die Ausnutzung des Strahlbereichs noch weiter verbessert ist.

Um eine Korrektur vornehmen zu können, müssen Schleuderrad 110 und Referenzplatte 10 relativ zueinander verfahrbar sein. Statt einer hier dargestellten Strahlausrichtungseinrichtung 120, durch die das Schleuderrad 110 wenigstens eindimensional verfahrbar ist, kann dazu ebenso vorgesehen sein, das Schleuderrad 110 stationär anzuordnen und eine verfahrbare Referenzplatte 10 vorzusehen.

## Patentansprüche

1. Verfahren zur Überwachung von Strahlmittel emittierenden Oberflächenbehandlungseinrichtungen mit wenigstens folgenden Verfahrensschritten:
a) Positionierung einer Strahlbildkontrollvorrichtung (100) mit einer Referenzplatte (10) im Wirkungsbereich einer Strahlmittelschleudervorrichtung;
b) Strahlen in Richtung eines auf der Vorderseite (12) der Referenzplatte (10) definierten Referenzpunktes (37);
c) gleichzeitiges Messen der Temperatur der Referenzplatte (10) an einer Vielzahl von in einem Messraster angeordneten Temperaturmessstellen T_{i,j};
d) Bestimmung wenigstens eines lokalen Temperaturmaximums M_{i,j} in der Menge der Temperaturmessstellen T_{i,j};
e) Bestimmung eines Strahlmittelwirkungszentrums (36) als Ort des absoluten Temperaturmaximums in dem Messraster oder als Ort der geometrischen Mitte von wenigstens zwei lokalen Temperaturmaxima.

2. Verfahren nach Anspruch 1, **dadurch gekennzeichnet, dass** nach Schritt e) ein Korrekturvektor (38) ausgehend von dem Strahlmittelwirkungszentrum (36) zu dem Referenzpunkt (37) berechnet wird und die Strahlmittelschleudervorrichtung entlang des Korrekturvektors (38) verfahren wird.

3. Verfahren nach Anspruch 1, oder 2, **dadurch gekennzeichnet, dass** die Temperaturwerte in eine wenigstens zweidimensionale Auswertungsmatrix übertragen werden, die entsprechend der Ausdehnung des Messrasters dimensioniert ist und in der jedem Matrizenelement eine Temperaturmessstelle T_{i,j} zugeordnet ist.

4. Verfahren nach einem der Ansprüche 1 bis 3, **dadurch gekennzeichnet, dass** aus den Temperaturmesswerten aller Temperaturmessstellen T_{1,1} ... T_{m,n} der arithmetische Temperaturmittelwert T_{M} und das wenigstens eine absolute Temperaturmaximum Tₘₐₓ bestimmt werden und dass als lokales Temperaturmaximum M_{i,j} eine Temperaturmessstelle T_{i,j} definiert wird, deren Temperatur $θ \left({T}_{i , j}\right) \geq {T}_{M} + \left({T}_{M}-{T}_{max}\right) * F$ ist, wobei F = 0,5 bis 1 beträgt.

5. Strahlbildkontrollvorrichtung (100) zur Durchführung des Verfahrens nach einem der Ansprüche 1 bis 4, mit wenigstens folgenden Einzelteilen:
- eine Referenzplatte (10) mit einer mit Strahlmittel beaufschlagbaren Oberseite (12) und einer Vielzahl von in einem Raster angeordneten Temperatursensoren (15), die an der von der Strahlmittelschleudervorrichtung abgewandten Rückseite (14) angeordnet sind und/oder die in die Referenzplatte (12) integriert sind, und
- eine Auswertungseinrichtung (140).

6. Strahlbildkontrollvorrichtung (100) nach Anspruch 5, **dadurch gekennzeichnet, dass** die Auswertungseinrichtung (140) wenigstens einen Messwertspeicher, eine Mittelwertberechnungseinheit und einen Komparator umfasst.

7. Strahlbildkontrollvorrichtung (100) nach Anspruch 5 oder 6, **dadurch gekennzeichnet, dass** die Temperaturmessstellen T_{1,1} ... T_{m,n} in einem kartesischen Messraster angeordnet sind.

8. Strahlbildkontrollvorrichtung (100) nach Anspruch 5 oder 6, **dadurch gekennzeichnet, dass** die Temperaturmessstellen in einem Polarkoordinaten-Messraster angeordnet sind.

9. Strahlbildkontrollvorrichtung (100) nach einem der Ansprüche 5 bis 8, **dadurch gekennzeichnet, dass** wenigstens ein Teil der Temperatursensoren (15) Infrarotstrahlungsempfänger sind, welche beabstandet von der Referenzplatte (10) angeordnet sind und die jeweils auf eine der Temperaturmessstellen T_{1,1} ... T_{m,n} fokussierbar sind.

## Claims

1. A method for monitoring surface treatment devices that emit abrasive media, the method comprising at least the following steps:
a) positioning a jet pattern verification device (100) with a reference plate (10) within the range of action of an abrasive blasting device;
b) abrasive blasting towards a reference point (37) defined on the front side (12) of the reference plate (10);
c) simultaneously measuring the temperature of the reference plate (10) at a multitude of temperature measurement points T_{i,j} that are arranged in a measurement grid;
d) determining at least one local maximum temperature value M_{i,j} from the multitude of temperature measurement points T_{i,j};
e) determining a center of action (36) of the abrasive medium as the site of the absolute maximum temperature value in the measurement grid or as the site of the geometric center of at least two local maximum temperature values.

2. The method according to Claim 1, **characterized in that**, according to step e), a correction vector (38) starting at the center of action (36) of the abrasive medium and extending to the reference point (37) is calculated and the abrasive blasting device is moved along said correction vector (38).

3. The method according to Claim 1 or 2, **characterized in that** the temperature values are transferred to an evaluation matrix that is at least two-dimensional and is dimensioned according to the extension of the measurement grid, with one temperature measurement point T_{i,j} being assigned to each matrix element in said evaluation matrix.

4. The method according to anyone of Claims 1 to 3, **characterized in that** the arithmetic mean temperature value T_{M} and the at least one absolute maximum temperature value Tₘₐₓ are determined from the measured temperature values of all temperature measurement points T_{1,1} ... T_{m,n} and that a temperature measurement point T_{i,j} is defined as the local maximum temperature value M_{i,j}, wherein the temperature of said temperature measurement point T_{i,j} is $θ \left({T}_{i , j}\right) \geq {T}_{M} + \left({T}_{M}-{T}_{max}\right) * F$ and F ranges from 0.5 to 1.

5. A jet pattern verification device (100) for applying the method according to anyone of Claims 1 to 4, the device comprising at least the following component parts:
- a reference plate (10) with an upper side (12) which can be exposed to an abrasive medium and with a multitude of temperature sensors (15) that are arranged in a grid, said temperature sensors (15) being arranged on the rear side (14) that is facing away from the abrasive blasting device and/or being integrated in said reference plate (12), and
- an evaluation device (140).

6. The jet pattern verification device (100) according to Claim 5, **characterized in that** the evaluation device (140) comprises at least one measured value memory, one mean value calculation unit, and one comparator.

7. The jet pattern verification device (100) according to Claim 5 or 6, **characterized in that** the temperature measurement points T_{1,1} ... T_{m,n} are arranged in a Cartesian measurement grid.

8. The jet pattern verification device (100) according to Claim 5 or 6, **characterized in that** the temperature measurement points are arranged in a polar coordinate measurement grid.

9. The jet pattern verification device (100) according to anyone of Claims 5 to 8, **characterized in that** at least one part of the temperature sensors (15) are infrared radiation detectors which are arranged spaced apart from the reference plate (10) and which can each be focused to one of the temperature measurement points T_{1,1} ... T_{m,n}.

## Revendications

1. Procédé pour contrôler des dispositifs de traitement de surface émettant des agents d'abrasion par jet, comportant au moins les étapes suivantes:
a) positionnement d'un dispositif de contrôle de l'image du jet (100) comportant une plaque de référence (10) dans la zone d'action d'un dispositif de projection d'agent d'abrasion par jet;
b) projection du jet abrasif en direction d'un point de référence (37) défini sur la face avant (12) de la plaque de référence (10);
c) mesure simultanée de la température de la plaque de référence (10) au niveau d'une pluralité de points de mesure de température T_{i,j} disposés en grille de mesures;
d) détermination d'au moins un maximum local de température M_{i, j} dans l'ensemble des points de mesure de température T_{i, j};
e) détermination d'un centre d'action de l'agent d'abrasion par jet (36) en tant qu'endroit du maximum absolu de température dans la grille de mesures ou en tant qu'endroit du milieu géométrique d'au moins deux maxima locaux de température.

2. Procédé selon la revendication 1, **caractérisé en ce que**, après l'étape e), un vecteur de correction (38) allant du centre d'action du moyen d'abrasion par jet (36) vers le point de référence (37) est calculé et le dispositif de projection d'agent d'abrasion par jet est déplacé le long du vecteur de correction (38).

3. Procédé selon la revendication 1 ou 2, **caractérisé en ce que** les valeurs de température sont transmises vers une matrice d'évaluation au moins bidimensionnelle qui est dimensionnée conformément à l'étendue de la grille de mesures et dans laquelle un point de mesure de température T_{i,j} est associé à chaque élément de matrice.

4. Procédé selon l'une des revendications 1 à 3, **caractérisé en ce que** la moyenne arithmétique de la température T_{M} et l'au moins un maximum absolu de température Tₘₐₓ sont déterminés à partir des valeurs mesurées de température de tous les points de mesure de température T_{1,1} ... T_{m, n} et **en ce qu'**est défini, en tant que maximum local de température M_{i, j}, un point de mesure de température T_{i, j} dont la température est $θ \left({T}_{i , j}\right) \geq {T}_{M} + \left({T}_{M}-{T}_{max}\right) * F ,$ avec F = 0,5 à 1.

5. Dispositif de contrôle de l'image du jet abrasif (100) pour exécuter le procédé selon l'une des revendications 1 à 4, comprenant au moins les pièces détachées suivantes:
- une plaque de référence (10) avec une face supérieure (12) pouvant être frappée par l'agent d'abrasion par jet, et une pluralité de capteurs de température (15) disposés en grille, lesquels sont situés sur la face arrière (14) opposée au dispositif de projection d'agent d'abrasion par jet et/ou qui sont intégrés dans la plaque de référence (12), et
- un dispositif d'évaluation (140).

6. Dispositif de contrôle de l'image du jet abrasif (100) selon la revendication 5, **caractérisé en ce que** le dispositif d'évaluation (140) comprend au moins une mémoire de valeurs mesurées, une unité de calcul de moyennes et un comparateur.

7. Dispositif de contrôle de l'image du jet abrasif (100) selon la revendication 5 ou 6, **caractérisé en ce que** les points de mesure de température T_{1, 1} ... T_{m ,n} sont disposés en grille de mesures cartésienne.

8. Dispositif de contrôle de l'image du jet abrasif (100) selon la revendication 5 ou 6, **caractérisé en ce que** les points de mesure de température sont disposés en grille de mesures à coordonnées polaires.

9. Dispositif de contrôle de l'image du jet abrasif (100) selon la revendication 5 à 8, **caractérisé en ce qu'**au moins une partie des capteurs de température (15) sont des récepteurs de rayonnement infrarouge qui sont situés à distance de la plaque de référence (10) et qui sont respectivement focalisables sur l'un des points de mesure de température T_{1, 1} ... T_{m, n}.
